# FASCICULE DE BREVET EUROPEEN

(11) **EP 3 573 767 B1**
(45) Date de publication et mention de la délivrance du brevet: **05.05.2021**
(21) Numéro de dépôt: 17829211.6
(22) Date de dépôt: 27.12.2017
(51) Int. Cl.: B05B 7/24, B65D 81/32

(54) **RECIPIENT DE PEINTURE JETABLE COMPORTANT UN DISPOSITIF D'ÉVENT OBTURABLE**
EINWEG-LACKBEHÄLTER MIT VERSCHLIESSBARER ENTLÜFTUNGSVORRICHTUNG
DISPOSABLE PAINT CONTAINER COMPRISING A CLOSABLE VENT DEVICE

(30) Priorité: 27.01.2017 FR 1750704
(43) Date de publication de la demande: 04.12.2019
(73) Titulaire: Camilleri, Michel, 67460 Souffelweyersheim (FR); Guarino, Joseph, 84380 Mazan (FR)
(72) Inventeur: Camilleri, Michel, 67460 Souffelweyersheim (FR); Guarino, Joseph, 84380 Mazan (FR)
(74) Mandataire: Merckling, Norbert
(86) Numéro de dépôt international: PCT/EP2017/084656
(87) Numéro de publication internationale: WO 2018/137881

(56) Documents cités:
- EP-A1- 1 424 135
- WO-A1-2016/180863
- FR-A1- 2 982 249
- US-A1- 2005 279 748
- US-A1- 2007 018 016
- US-A1- 2012 273 583

## Description

La présente invention se rapporte au domaine technique général des récipients contenant des produits liquides à pulvériser et des systèmes, appareils ou dispositifs de pulvérisation. Les récipients sont en général utilisés pour le conditionnement, la préparation et le travail avec un pistolet de peinture ou de pulvérisation, le stockage, l'application et l'éventuelle conservation d'un produit issu d'un mélange d'au moins deux composants.

Plus particulièrement, l'invention se rapporte à un nécessaire ou à un kit jetable contenant de façon séparée les deux ou plusieurs composants à mélanger avant son utilisation après son montage par l'intermédiaire d'une pièce d'adaptation sur un pistolet à peindre.

Dans le domaine des produits bi-composants et plus généralement des produits pluri-composants à peindre, à projeter ou à pulvériser, par exemple les peintures, les apprêts, les vernis et autres, chacun des deux ou plusieurs composants du produit final doit être conditionné à part. Ces composants sont mélangés au dernier moment, juste avant d'être utilisés, car au bout d'un certain temps il n'est plus possible de les projeter ou de les pulvériser, par exemple du fait qu'ils prennent en masse, qu'ils durcissent ou qu'ils deviennent pâteux. En outre, ces composants sont généralement sensibles à l'air et/ou à la lumière et doivent être conditionnés séparément dans des contenants étanches et/ou opaques.

Lorsqu'un produit bi-composant ou pluri-composant doit être pulvérisé, l'opérateur doit généralement effectuer lui-même le mélange préalable des composants du produit avant de transférer ce mélange dans un récipient adapté à son outil de pulvérisation, chacun des composants du produit est alors initialement conditionné individuellement dans un contenant à part.

Cette préparation des produits bi-composants ou pluri-composants à pulvériser présente de nombreux désavantages, parmi lesquels on peut notamment citer :
- conditionnement commercial volumineux et coûteux pour le produit bi-composant car chacun des composants doit être conditionné individuellement dans un contenant à part ;
- risques de renversement et de pertes en composants ou en produit lors de la préparation du produit à pulvériser en raison des multiples opérations de transfert d'un récipient dans un autre ;
- risques de mauvais dosage de la part de l'opérateur lors de la préparation du produit à pulvériser, qui peut nuire à l'efficacité du produit bi-composant obtenu ;
- stockage encombrant de contenants partiellement vidés pour chacun des composants après mélange,
- détérioration à l'air des composants restants stockés dans les contenants partiellement vidés ;
- temps de préparation nécessaire lors du mélange des composants alors que le coût de plus en plus élevé de la main d'œuvre amène les employeurs à trouver des solutions permettant d'augmenter la rapidité des interventions.

Dans le domaine de la peinture ou de la pulvérisation au moyen d'un outil du type pistolet à gravité, à succion ou similaire, il n'existe que peu de conditionnements bi-composant à usage unique.

Par le document FR 2982249 A1, on connait un godet jetable présentant un corps destiné à contenir un premier composant et comportant un élément tubulaire creux logé à emboitement étanche dans une saillie d'obturation se prolongeant à l'intérieur du corps du godet jetable et destiné à contenir un second composant.

Par le document US 2005/279748 A1, on connait un ensemble d'alimentation en fluide comprenant un godet et un couvercle jetables, ainsi qu'un porte-godet et un couvercle externe réutilisables.

Par le document EP 1424135 A1, on connait un godet pour pistolets de pulvérisation, comprenant un récipient jetable relié de manière amovible à un couvercle avec un raccord de sortie axial, indépendant du gobelet et intégré au corps du pistolet, et un élément de revêtement dont la forme est complémentaire de celle du couvercle et qui est inséré de manière amovible à l'intérieur dudit couvercle entre le récipient et le raccord de sortie.

Enfin, par le document US 2007/018016 A1 on connait un ensemble de pulvérisation de liquide comprenant un récipient destiné à contenir le liquide à pulvériser. Le récipient présente un fond et une paroi latérale périphérique qui étend à partir de la face interne dudit fond jusq'à une extrémité de connexion ouverte, espacée et en regard dudit fond. Sur sa face externe, le fond du réciptient comporte une nervure annulaire au niveau de sa paroi latérale périphérique.

Afin de rendre le travail de peinture ou de pulvérisation plus facile, plus fiable et rapide mais aussi plus économique en produits et en matériel, la présente invention a pour but de fournir un nouveau récipient de conditionnement et de travail servant de godet jetable à monter sur un outil de pulvérisation.

Un autre objet de l'invention vise à limiter risques de déformation d'un tel récipient notamment quand ce dernier contient plusieurs composants et/ou qu'i est fermé par un film de scellement.

Les objets assignés à l'invention sont atteints à l'aide d'un récipient selon la revendication 1.

Selon un exemple de réalisation du récipient conforme à l'invention, le fond présente au moins une partie en saillie sur la face externe, ladite partie délimitant intérieurement la rainure.

Selon un exemple de réalisation conforme à l'invention, le récipient comporte des renforts de rigidification solidaires du fond et de la partie délimitant la rainure.

Selon un exemple de réalisation conforme à l'invention, la rainure s'étend selon un cercle fermé sur lui-même.

Selon un exemple de réalisation, la partie délimitant la rainure présente une section transversale en forme de U et comporte des organes d'étanchéité destinés à coopérer avec l'extrémité de la paroi rigide et amovible.

Selon un exemple de réalisation conforme à l'invention, la paroi rigide et amovible délimite un tube.

Le récipient est avantageusement translucide.

Selon un exemple de réalisation conforme à l'invention, le récipient contient au moins un produit du genre peinture, vernis ou produit de nettoyage et/ou l'extrémité de connexion étant fermée par un élément de fermeture rigide ou par un film de scellement.

L'ouverture est par exemple ménagée dans le fond et une valve rotative est montée sur la face externe du fond dans le prolongement de l'ouverture de manière à obturer et libérer le passage d'air.

Selon un exemple de réalisation du récipient conforme à l'invention, la valve rotative présente en position d'ouverture, par exemple avec un levier d'actionnement, une saillie sur la face externe plus grande que la partie délimitant la rainure et en position de fermeture, ladite valve rotative présentant une saillie plus petite que la partie délimitant la rainure.

Les objets assignés à l'invention sont également atteints à l'aide d'un appareil de pulvérisation de liquide comprenant un pistolet de pulvérisation alimenté par gravité et un réservoir comprenant un récipient jetable tel que décrit ci-dessus, un couvercle amovible, ledit couvercle étant arrangé de manière à fermer l'extrémité ouverte du récipient, caractérisé en ce que le fond, appelé aussi base, du récipient est pourvu d'une ouverture obturable, appelée aussi trou d'air, le récipient étant constitué d'une matière plastique translucide choisie de sorte que le contenu du récipient soit visible et présentant des marquages sur la ou les parois latérales pour permettre de déterminer la quantité du contenu, le couvercle étant pourvu d'un orifice, appelé aussi sortie, pour transférer du liquide à partir du réservoir vers une entrée du pistolet de pulvérisation et un filtre étant arrangé de manière à filtrer le liquide aspiré hors du réservoir à travers l'orifice du couvercle, le filtre étant situé dans le couvercle.

Les objets assignés à l'invention sont également atteints à l'aide d'un dispositif de pulvérisation de liquide comprenant un pistolet de pulvérisation et un réservoir pour un liquide à pulvériser, le réservoir comprenant un récipient tel que décrit ci-dessus et un couvercle amovible qui est agencé pour fermer l'extrémité ouverte du récipient, appelée aussi ouverture dans le récipient, le couvercle présentant un orifice, appelé aussi sortie, qui peut être connecté au pistolet de pulvérisation de manière à permettre l'aspiration du liquide hors du réservoir en cours d'utilisation.

Selon un exemple de réalisation conforme à l'invention, le pistolet de pulvérisation comprend un moyen de connexion intégré qui est agencé pour réaliser un engagement non vissé avec un moyen de connecteur coopérant sur le couvercle et au moyen duquel le réservoir est fixé de façon détachable au pistolet de pulvérisation.

Par les termes « non vissé », il convient d'entendre toutes formes de connexions séparables entre deux connecteurs qui peuvent être engagés/désengagés mutuellement grâce à un mouvement axial et/ou grâce à un mouvement angulaire relatif nécessitant moins d'un tour complet autour d'un axe de connexion.

Selon un exemple de réalisation conforme à l'invention, le pistolet de pulvérisation comprend une prise intégrée, agencée de manière à s'engager sans filetage avec les moyens de connecteur, lesquels comprennent un organe d'accouplement tubulaire qui est ajusté par poussée dans la prise, l'organe d'accouplement tubulaire ayant une première portion qui fournit une connexion étanche aux fluides entre l'organe d'accouplement et la prise et une deuxième portion qui peut coopérer avec le pistolet de pulvérisation à l'extérieur de la prise pour empêcher la rotation de l'organe d'accouplement dans ladite prise sans limiter le mouvement axial relatif entre l'organe d'accouplement et ladite prise pour engager/désengager l'organe d'accouplement.

Le récipient conforme à l'invention présente l'avantage de comporter dans son fond une rainure d'engagement d'un tube interne dont la conception améliore l'étanchéité entre ledit fond et ledit tube interne. En outre, le récipient peut être utilisé sans tube interne et ce sans modification structurelle.

La rainure du récipient conforme à l'invention procure également un meilleur maintien du tube interne et augmente la stabilité du fond. En effet, la conformation en saillie sur une face externe diminue le risque de déformation du fond et du récipient, ce qui est très avantageux lorsque ledit récipient est fermé par un film de scellement. La conformation de la rainure améliore également l'appui du récipient sur un plan.

En outre, le fond est plan et dépourvu d'éléments en relief susceptibles de gêner une opération de mélange à l'aide d'une tige d'agitation.

Le récipient conforme à l'invention comporte également un dispositif d'évent obturable remarquablement simple, fiable et économique.

D'autres caractéristiques et avantages de l'invention, apparaîtront dans la description qui suit, donnée à titre d'exemple non limitatif et accompagnée des dessins dans lesquels :
- la figure 1 est une illustration en perspective d'un exemple de réalisation d'un récipient conforme à l'invention,
- la figure 2 est une illustration du récipient de la figure 1 dans lequel le film de scellement a été ôté,
- la figure 3 est une illustration en vue de dessus d'un film de scellement obturant l'ouverture du récipient conforme à l'invention en vue de dessus,
- la figure 4 est une illustration en vue de dessus d'une valve rotative selon un premier mode de réalisation montée sur le récipient conforme à l'invention,
- la figure 5 est une vue en perspective de la valve illustrée à la figure 4,
- la figure 6 est une illustration en vue de dessus d'une valve rotative selon un second mode de réalisation montée sur le récipient conforme à l'invention,
- la figure 7 est une vue en perspective avant de la valve illustrée à la figure 6,
- la figure 7 est une vue en perspective arrière de la valve illustrée à la figure 6,
- la figure 9 est une vue en section d'un exemple de réalisation d'un récipient conforme à l'invention pour une application multi-composant avec la valve rotative en position ouverte,
- la figure 10 illustre le récipient selon lui en section de la figure 9 selon un autre plan de coupe,
- la figure 11 est une illustration du récipient conforme à l'invention des figures 9 et 10 pourvue d'un film de scellement et montrant la valve rotative en position fermée,
- la figure 12 est une illustration du récipient de la figure 11 lors de la séparation du film de scellement,
- la figure 13 est un autre exemple d'utilisation du récipient conforme à l'invention, plus précisément dans une utilisation mono-composant,
- la figure 14 illustre l'utilisation du récipient conforme à l'invention lors de l'extraction d'un tube central isolant un composant additionnel,
- la figure 15 illustre un détail de la figure 14,
- la figure 16 illustre un exemple de réalisation d'un appareil de pulvérisation sur lequel est monté le récipient conforme à l'invention, et
- la figure 17, illustre un exemple de réalisation d'un récipient conforme à l'invention, en vue de dessous et en perspective.

### Description détaillée

La figure 1 illustre selon une vue en perspective un exemple de réalisation d'un récipient 1 conforme à l'invention. Ce récipient de forme générale sensiblement cylindrique ou tronconique présente une paroi latérale périphérique 2 s'étendant à partir d'un fond 3 jusqu'à une extrémité ouverte 4. Cette dernière est visible plus précisément à la figure 2.

La figure 2 montre par exemple une réalisation du récipient 1 pourvu d'un compartiment interne délimité par un tube 1a interne. L'extrémité ouverture 4, appelée aussi extrémité de connexion est avantageusement obturée par un film de scellement 5 lorsque le récipient 1 est rempli par un ou plusieurs produits.

Le film de scellement 5 est représenté, non rapporté sur le récipient 1, à la figure 3 en vue de dessus. Le film de scellement 5 présente une ou plusieurs languettes de préhension 5a accessibles à sa périphérie de manière à permettre une meilleure préhension lors de sa désolidarisation du récipient 1.

Le récipient 1 est également pourvu, de façon centrée ou décentrée, sur une face externe 3a du fond 3 d'un dispositif d'évent obturable 6. Ce dernier est représenté respectivement fermé et ouvert par exemple aux figures 1 et 3.

Le dispositif d'évent obturable 6 comprend une ouverture 7 ménagé dans le fond 3 de manière à former un passage d'air. Cette ouverture 7 est illustrée notamment aux figures 9, 11, 12 et 13.

Le dispositif d'évent obturable 6 comprend également une valve rotative 8 dont un premier mode de réalisation est illustré plus en détails aux figures 4 et 5 et dont un second mode de réalisation est illustré plus en détails aux figures 6 à 8. La valve rotative 8 est montée sur une face externe 3a du fond 3 et ce dans le prolongement de l'ouverture 7. On pourra se reporter plus particulièrement aux figures 9, 11, 12 et 13.

La valve rotative 8 présente un axe de rotation 8a s'étendant dans un plan parallèle à la face externe 3a et monté en ajustement serré dans des mâchoires 9. Les mâchoires 9 sont avantageusement solidaires et en saillie sur la face externe 3a.

La valve rotative 8 comporte avantageusement un levier d'actionnement 8b pour déplacer ladite valve rotative 8 entre deux positions en butée constituant des fins de course. Ces deux positions en butée correspondent respectivement à une libération et à une obturation de l'ouverture 7.

La valve rotative 8 comporte également une partie cylindrique centrale 8c. Cette dernière est en contact avec la face externe 3a du fond 3 et se termine longitudinalement et axialement de chaque côté par une extrémité coaxiale du plus petit diamètre pour constituer l'axe de rotation 8a engagé dans une mâchoire 9 correspondante.

Selon un premier mode de réalisation de la valve rotative 8, la partie cylindrique 8c présente par ailleurs un conduit 8d radial et traversant pour permettre en fonction de la position en rotation de la valve rotative 8, de libérer le passage d'air en mettant en communication l'ouverture 7 avec l'air libre ou d'obturer ladite ouverture 7. Une telle valve rotative 8 est représentée sur les figures 4 et 5.

Selon un second mode de réalisation de la valve rotative 8, la partie cylindrique 8c présente une gorge 8e ouverte vers l'extérieur, par exemple située sur au moins un quart de tour de la partie cylindrique 8c, pour permettre en fonction de la position en rotation de la valve rotative 8, de libérer le passage d'air en mettant en communication l'ouverture 7 avec l'air libre ou d'obturer ladite ouverture 7. Une telle valve rotative 8 est représentée sur les figures 6 à 8.

La valve rotative 8 selon le premier mode de réalisation est ainsi illustrée en position ouverte par exemple à la figure 9 et en position fermée par exemple à la figure 11, 12 ou 13.

Le récipient 1 et les mâchoires 9 sont avantageusement réalisés en une seule pièce, par exemple par injection d'un matériau plastique.

L'axe de rotation 8a et la partie cylindrique 8c sont avantageusement réalisés en une seule pièce, par exemple par injection d'un matériau plastique.

Le récipient 1 conforme à l'invention, illustré par exemple à la figure 1 est pré-rempli avec au moins un produit du genre peinture, vernis ou produit de nettoyage et comporte un élément de fermeture qui est avantageusement constituée par le film de scellement 5.

Un exemple de réalisation du récipient 1 conforme à l'invention illustré aux figures 2, 9, 10, 11, 12, 14 et 17 concerne un récipient 1 bi-composants, destiné à contenir de façon séparée et isolée deux composants distincts. Ces derniers seront mélangés avant une opération de pulvérisation.

Ainsi, comme on peut le voir par exemple à la figure 2, le récipient 1 comporte intérieurement le tube 1a dont l'extrémité inférieure 1c est engagée dans une rainure 10, par exemple circulaire et de section transversale rectangulaire, ménagée dans le fond 3. L'extrémité supérieure du tube 1a est avantageusement pourvue d'un méplat 1b périphérique pour faciliter l'adhésion du film de scellement 5. On pourra se reporter plus particulièrement à la figure 11.

La rainure 10 est donc constituée par une forme en U du fond 3, par exemple avec une forme conique radiale du côté intérieur ou extérieur pour assurer ou améliorer l'étanchéité. Selon d'autres exemples de réalisation, l'étanchéité peut être obtenue radialement que d'un côté, avec des lèvres d'étanchéité, avec des ergots pour réaliser un encliquetage, emboîtement ou enchâssement élastique (engagement serré avec éléments de retenue) ou autres éléments rapportés d'étanchéité peuvent être prévus, le cas échéant en matériaux différents.

Des nervures de guidage axiales peuvent également être prévues sur le tube interne ou dans la rainure avec une étanchéité axiale en fond de rainure

Le champ supérieur 2a de la paroi latérale 2 présente avantageusement une surface de contact inférieure à la surface de contact que présente le méplat 1b. Ceci permet d'obtenir une adhésion plus forte entre le film de scellement 5 et le tube 1a qu'entre le film de scellement 5 et le champ supérieur 2a du récipient 1. Il est ainsi plus facile d'extraire le tube 1a du récipient 1, plus précisément de son engagement étanche dans la rainure 10 du fond 3, en exerçant une traction sur le film de scellement 5, le tube 1a restant alors accroché au dit film de scellement 5. Ceci est illustré par exemple à la figure 12.

La figure 13 illustre un exemple de réalisation du récipient 1 conforme à l'invention lequel est destiné à ne contenir qu'un seul composant. Il n'y a donc aucun tube 1a et aucune paroi de séparation disposé(e) à l'intérieur du récipient 1 ou engagé(e) dans la rainure 10.

La figure 14 illustre un exemple de réalisation d'un récipient 1 bi-composants conforme à l'invention. Il convient d'extraire le tube 1a intérieur de façon à pouvoir mélanger les composants stockés respectivement à l'intérieur dudit tube 1a et périphériquement dans le récipient 1 autour dudit tube 1a. Ce dernier peut aussi être décentré dans le récipient 1.

Le récipient est avantageusement constitué d'une matière plastique translucide ou opaque en fonction du ou des produits contenus, lesquels peuvent être sensibles à la lumière, notamment aux rayonnements ultraviolets.

Il peut être intéressant d'utiliser une tige d'agitation 12 creuse, illustrée aux figures 14 et 15 laquelle présente un épaulement 12a sous forme de bord d'attaque à l'une de ses extrémités ainsi que des crans de positionnement 12b à son autre extrémité. Il peut ainsi être utile d'engager l'épaulement 12a sous le méplat 1b du tube 1a intérieur en prenant appui avec la tige 12, notamment à l'aide de l'un des crans 12b, sur le champ supérieur 2a. On utilise ainsi un effet de levier pour soulever et extraire le tube 1a du récipient 1 ou pour amorcer son extraction hors de la rainure 10.

Une fois ce tube 1a intérieur extrait du récipient 1, il est indiqué de mélanger les deux composants à l'intérieur dudit récipient 1 à l'aide de la tige d'agitation 12. Cette dernière est pourvue à cet effet de trous 12c facilitant l'opération de mélange.

Le récipient 1 est avantageusement pourvu de portions de nervures hélicoïdale 13 sur le côté supérieur et extérieur de la paroi latérale périphérique 2 de manière à constituer un moyen de connexion à un pistolet de pulvérisation 14. Une telle connexion, connue en tant que telle, se fait par l'intermédiaire d'un couvercle 15 pourvu d'un orifice de sortie associé à un adaptateur. Le couvercle 15 comporte intérieurement des moyens de montage complémentaires aux portions de nervures 13 pour être monté ou vissé sur le récipient 1. L'adaptateur monté sur l'orifice de sortie permet de connecter le réservoir ainsi constitué sur le pistolet de pulvérisation 14. Un filtre 16 est de préférence intégré au couvercle 15.

Le réservoir comprenant le récipient 1 et le couvercle 15 selon l'invention, destiné à être monté sur un outil de peinture ou de pulvérisation, par exemple un pistolet de pulvérisation 14.

La présente description porte principalement sur le cas d'un produit bi-composant ou mono-composant. L'augmentation du nombre des composants se traduit par la multiplication relative de volumes supplémentaires individuels contenant chacun de ceux-ci dans le récipient 1.

Si le produit final utilisé après mélange pour pulvériser ou projeter est par exemple une peinture, un apprêt, un revêtement ou un vernis, le premier composant peut être un solvant ou un liant et le second composant une charge ou un durcisseur.

Le couvercle 15 présente avantageusement une pièce ou partie d'adaptation ou adaptateur prévue pour connecter l'ensemble le réservoir de l'invention à un outil de pulvérisation. Dans le cas où l'ensemble jetable 1 de l'invention est prévu pour être monté sur un pistolet de pulvérisation 14 notamment à gravité, la pièce ou partie d'adaptation comporte un cône de distribution ou une forme technique particulière d'adaptation à l'entrée du pistolet 14 tel que représenté notamment sur la figure 16. L'ensemble, appelé aussi réservoir, comprenant le récipient 1 et le couvercle 15, constitue ainsi un véritable godet complet qui est jetable.

Le récipient 1, illustré par exemple à la figure 17, comporte de renforts 17solidaires du fond 3 et d'une partie 10a en saillie sur la face externe 3a, délimitant la rainure 10. Les renforts 17, par exemple au nombre de trois, présentent une forme en triangle et sont répartis sensiblement en étoile le long de la partie 10a. Les renforts 17 s'étendent également de part et d'autre de la partie 10a d'extension circulaire. Les renforts 17 contribuent ainsi à limiter ou supprimer les déformations du fond 3, notamment lors de l'opération d'obturation ou de scellage du récipient 1, au cours de laquelle ledit récipient est soumis à un certain nombre de contraintes mécaniques.

De manière évidente, l'invention ne se limite pas aux modes de réalisation préférentiels décrits précédemment et représentés sur les différentes figures, l'homme du métier pouvant y apporter de nombreuses modifications et imaginer d'autres variantes sans sortir ni de la portée, ni du cadre des revendications.

## Revendications

1. Récipient (1) jetable, destiné à contenir au moins un composant à pulvériser et présentant un fond (3) avec une face interne et une face externe (3a) au dit récipient (1), au moins une paroi latérale (2) périphérique s'étendant à partir de la face interne du fond (3) jusqu'à une extrémité de connexion ouverte, espacée et en regard dudit fond (3), **caractérisé en ce que** le fond (3) présente au moins une rainure (10) débouchant sur le volume intérieur dudit récipient (1) au niveau de la face interne et **en ce que** le fond est pourvu d'un dispositif d'évent obturable (6), lequel comprend une ouverture (7) formant un passage d'air ménagée dans le fond (3) et **en ce que** le récipient (1) comporte au moins une paroi rigide et amovible engagée par l'une de ses extrémités (1c) dans ladite au moins une rainure (10), pour délimiter dans ledit récipient (1) un compartiment étanche apte à contenir un composant additionnel.

2. Récipient (1) selon la revendication 1, **caractérisé en ce que** le fond (3) présente au moins une partie (10a) en saillie sur la face externe (3a), ladite partie (10a) délimitant intérieurement la rainure (10).

3. Récipient (1) selon la revendication 2, **caractérisé en ce qu'**il comporte des renforts de rigidification (17) solidaires du fond (3) et de la partie (10a) délimitant la rainure (10).

4. Récipient (1) selon l'une quelconque des revendications 1 à 3, **caractérisé en ce que** la rainure (10) s'étend selon un cercle fermé sur lui-même.

5. Récipient (1) selon l'une quelconque des revendications 1 à 4, **caractérisé en ce que** la partie (10a) délimitant la rainure (10) présente une section transversale en forme de U et comporte des organes d'étanchéité destinés à coopérer avec l'extrémité de la paroi rigide et amovible.

6. Récipient (1) selon la revendication 4, **caractérisé en ce que** la paroi rigide et amovible délimite un tube interne (1a).

7. Récipient (1) selon l'une quelconque des revendications 1 à 6, **caractérisé en ce qu'**il est translucide.

8. Récipient (1) selon l'une quelconque des revendications 1 à 7, **caractérisé en ce qu'**il est pré-rempli et contient au moins un produit du genre peinture, vernis ou produit de nettoyage et/ou l'extrémité de connexion étant fermée par un élément de fermeture rigide ou par un film de scellement (5).

9. Récipient (1) selon l'une quelconque des revendications 1 à 8, **caractérisé en ce que** le dispositif d'évent (6) comporte une valve rotative (8) montée sur la face externe (3a) du fond (3) dans le prolongement de l'ouverture (7), de manière à obturer et libérer le passage d'air.

10. Récipient (1) selon les revendications 2 et 9, **caractérisé en ce que** la valve rotative (8) présente en position d'ouverture, une saillie sur la face externe (3a) plus grande que la partie (10a) délimitant la rainure (10) et en position de fermeture, ladite valve rotative (8) présentant une saillie plus petite que la partie (10a) délimitant la rainure (10).

11. Appareil de pulvérisation de liquide comprenant un pistolet de pulvérisation (14) alimenté par gravité et un réservoir comprenant un récipient (1) jetable conforme à l'une quelconque des revendications 1 à 10, un couvercle (15) amovible, ledit couvercle (15) étant arrangé de manière à fermer l'extrémité ouverte du récipient (1), **caractérisé en ce que** le fond (3) du récipient (1) est pourvu d'une ouverture obturable, le récipient (1) étant constitué d'une matière plastique translucide choisie de sorte que le contenu du récipient (1) soit visible et présentant des marquages sur la ou les parois latérales pour permettre de déterminer la quantité du contenu, le couvercle (15) étant pourvu d'un orifice, pour transférer du liquide à partir du réservoir vers une entrée du pistolet de pulvérisation (14) et un filtre (16) étant arrangé de manière à filtrer le liquide aspiré hors du réservoir à travers l'orifice du couvercle (15), le filtre (16) étant situé dans le couvercle (15).

12. Dispositif de pulvérisation de liquide comprenant un pistolet de pulvérisation (14) et un réservoir pour un liquide à pulvériser, le réservoir comprenant un récipient (1) conforme à l'une quelconque des revendications 1 à 10 et un couvercle (15) amovible qui est agencé pour fermer l'extrémité ouverte ou extrémité de connexion du récipient (1), le couvercle (15) présentant un orifice qui peut être connecté au pistolet de pulvérisation (14) de manière à permettre l'aspiration du liquide hors du réservoir en cours d'utilisation.

13. Dispositif selon la revendication 12, **caractérisé en ce que** le pistolet de pulvérisation (14) comprend un moyen de connexion intégré qui est agencé pour réaliser un engagement non vissé avec des moyens de connecteur coopérant avec le couvercle (15) et au moyen desquels le réservoir est fixé de façon détachable au pistolet de pulvérisation (14).

## Patentansprüche

1. Wegwerfbehälter (1), dazu bestimmt, mindestens einen zu zerstäubenden Bestandteil zu enthalten und mit einem Boden (3) mit einer Innenseite und einer Außenseite (3a) des Behälters (1), mindestens einer umlaufenden Seitenwand (2), die von der Innenseite des Bodens(3) aus bis zu einem offenen Verbindungsende verläuft, in Abstand von und gegenüber diesem Boden (3), **dadurch gekennzeichnet, dass** der Boden (3) mindestens eine Rille (10) aufweist, die im Innenraum dieses Behälters (1) in Höhe der Innenseite mündet und dass der Boden mit einer verschließbaren Entlüftungsvorrichtung (6) versehen ist, die eine Öffnung (7) beinhaltet, die einen im Boden (3) ausgesparten Luftdurchlass bildet sowie dass der Behälter (1) mindestens eine starre, wegnehmbare Wand aufweist, die an einem ihrer Enden (1c) in dieser mindestens einen Rille (10) eingerastet ist, um in diesem Behälter (1) ein dichtes Abteil zu umgrenzen, das einen zusätzliche Bestandteil enthalten kann.

2. Behälter (1) nach Anspruch 1, **dadurch gekennzeichnet, dass** der Boden (3) mindestens einen herausragenden Teil (10a) auf der Außenseite (3a) aufweist, von diesem Teil (10a) wird die Rille (10) innen begrenzt.

3. Behälter (1) nach Anspruch 2, **dadurch gekennzeichnet, dass** er Verstärkungen zur Aussteifung (17) enthält, die fest mit dem Boden (3) und dem die Rille (10) begrenzenden Teil (10a) verbunden sind.

4. Behälter (1) nach einem beliebigen der Ansprüche 1 bis 3, **dadurch gekennzeichnet, dass** die Rille (10) in einem in sich geschlossenen Kreis verläuft.

5. Behälter (1) nach einem beliebigen der Ansprüche 1 bis 4, **dadurch gekennzeichnet, dass** das die Rille (10) begrenzende Teil (10a) einen U-förmigen Querschnitt aufweist und Abdichtungsmittel enthält, die mit dem Ende der starren, beweglichen Wand zusammenwirken sollen.

6. Behälter (1) nach Anspruch 4, **dadurch gekennzeichnet, dass** die starre, bewegliche Wand ein Innenrohr begrenzt (1a).

7. Behälter (1) nach einem beliebigen der Ansprüche 1 bis 6, **dadurch gekennzeichnet, dass** er transluzid ist.

8. Behälter (1) nach einem beliebigen der Ansprüche 1 bis 7, **dadurch gekennzeichnet, dass** er vorgefüllt ist und mindestens ein Produkt vom Typ Farben, Lacke oder Reinigungsprodukt enthält und/ oder das Verbindungsende über ein starres Verschlusselement oder eine Abdichtfolie (5) verschlossen ist.

9. Behälter (1) nach einem beliebigen der Ansprüche 1 bis 8, **dadurch gekennzeichnet, dass** die Entlüftungsvorrichtung (6) ein Drehventil (8) enthält, montiert auf der Außenseite (3a) des Bodens (3) in der Verlängerung der Öffnung (7), so dass der Luftdurchlass geöffnet und geschlossen werden kann.

10. Behälter (1) nach den Ansprüchen 2 und 9, **dadurch gekennzeichnet, dass** das Drehventil (8) in der offenen Position, eine Auskragung auf der Außenseite (3a) aufweist, die größer ist als der Teil (10a), der die Rille (10) begrenzt und dieses Drehventil (8) in der Verschlussposition eine Auskragung aufweist, die kleiner ist, als der Teil (10a), der die Rille (10) begrenzt.

11. Sprühgerät für Flüssigkeiten, mit einer Spritzpistole (14), über die Schwerkraft versorgt und ein Tank mit einem Wegwerfbehälter (1), gemäß einem beliebigen der Ansprüche 1 bis 10, einem abnehmbaren Deckel (15), wobei dieser Deckel (15) so vorgesehen ist, dass er das offene Ende des Behälters (1) verschließt, **dadurch gekennzeichnet, dass** der Boden (3) des Behälters (1) mit einer verschließbaren Öffnung versehen ist, der Behälter (1) besteht dabei aus transluzidem Kunststoff, ausgewählt in einer Art und Weise, dass der Inhalt des Behälters (1) sichtbar ist und er auf der oder den Seitenwänden Markierungen aufweist, so dass die Menge des Inhaltes festgestellt werden kann, der Deckel (15) ist mit einer Öffnung versehen, um die Flüssigkeit aus dem Tank in einen Einlass der Spritzpistole (14) umzufüllen, sowie einem Filter (16) der so angeordnet ist, dass er die aus dem Tank durch die Deckelöffnung (15),angesaugte Flüssigkeit filtert, der Filter (16) befindet sich dabei im Deckel (15).

12. Sprühvorrichtung für Flüssigkeit, mit einer Spritzpistole (14) und einem Tank für eine zu sprühende Flüssigkeit, der Tank enthält dabei einen Behälter (1) entsprechend einem beliebigen der Ansprüche 1 bis 10 und einen abnehmbaren Deckel (15), ausgelegt zum Verschließen des offenen Endes oder des Verbindungsendes des Behälters (1), der Deckel (15) weist eine Öffnung auf, die mit der Spritzpistole (14) so verbunden werden kann, dass die Flüssigkeit während des Einsatzes aus dem Tank angesaugt wird.

13. Vorrichtung nach Anspruch 12, **dadurch gekennzeichnet, dass** die Spritzpistole (14) ein integriertes Verbindungsmittel enthält, vorgesehen zur Ausführung eines nicht verschraubten Anschlusses mit Verbinderelement, das mit dem Deckel (15) zusammenarbeiten und mittels dessen der Tank abnehmbar auf die Spritzpistole (14) aufgesetzt werden kann.

## Claims

1. A disposable receptacle (1) intended to contain at least one component to be sprayed and having a base (3) with an inner face and an outer face (3a) of said receptacle (1), at least one peripheral lateral wall (2) extending from the inner face of the base (3) to an open end for connection which is spaced from and faces said base (3), **characterized in that** the base (3) has at least one groove (10) opening onto the interior volume of said receptacle (1) at the level of the inner face, and **in that** the base is provided with a vent device (6) which can be closed off, which device comprising an opening (7) forming a passage for air provided in the base (3), and **in that** the receptacle (1) comprises at least one rigid and removable wall engaged via one of its ends (1c) in said at least one groove (10) in order to delineate an impervious compartment in said receptacle (1) which is capable of containing an additional component.

2. The receptacle (1) according to claim 1, **characterized in that** at least a portion (10a) of the base (3) protrudes from the outer face (3a), said portion (10a) delineating the groove (10) in its interior.

3. The receptacle (1) according to claim 2, **characterized in that** it comprises stiffening reinforcements (17) secured to the base (3) and to the portion (10a) delineating the groove (10).

4. The receptacle (1) according to any of claims 1 to 3, **characterized in that** the groove (10) extends in a circle which is closed upon itself.

5. The receptacle (1) according to any of claims 1 to 4, **characterized in that** the portion (10a) delineating the groove (10) has a U-shaped cross section and comprises sealing means intended to cooperate with the end of the rigid and removable wall.

6. The receptacle (1) according to claim 4, **characterized in that** the rigid and removable wall delineates an inner tube (1a).

7. The receptacle (1) according to any of claims 1 to 6, **characterized in that** it is translucent.

8. The receptacle (1) according to any of claims 1 to 7, **characterized in that** it is pre-filled and contains at least one product of the paint, lacquer or cleaning product type and/or the end for connection is closed by a rigid closure element or by a sealing film (5).

9. The receptacle (1) according to any of claims 1 to 8, **characterized in that** the vent device (6) comprises a rotary valve (8) mounted on the outer face (3a) of the base (3) in the extension of the opening (7) in a manner such as to close off and open up the air passage.

10. The receptacle (1) according to claims 2 and 9, **characterized in that** in its open position, the protrusion of the rotary valve (8) from the outer face (3a) is larger than that of the portion (10a) delineating the groove (10), and in the closed position, the protrusion of said rotary valve (8) is smaller than that of the portion (10a) delineating the groove (10).

11. A device for spraying liquid, comprising a gravity-fed spray gun (14) and a reservoir comprising a disposable receptacle (1) according to any of claims 1 to 10, a removable cover (15), said cover (15) being disposed in a manner such as to close the open end of the receptacle (1), **characterized in that** the base (3) of the receptacle (1) is provided with an opening which can be closed off, the receptacle (1) being made of translucent plastic material which is selected so that the contents of the receptacle (1) are visible and has markings on the lateral wall or walls in order to allow the quantity of the contents to be determined, the cover (15) being provided with an orifice for transferring liquid from the reservoir towards an inlet of the spray gun (14), and a filter (16) is disposed in a manner such as to filter the liquid sucked out of the reservoir through the orifice of the cover (15), the filter (16) being located in the cover (15).

12. A liquid spraying device comprising a spray gun (14) and a reservoir for a liquid to be sprayed, the reservoir comprising a receptacle (1) according to any of claims 1 to 10 and a removable cover (15) which is disposed in order to close the open end or end for connection of the receptacle (1), the cover (15) having an orifice which can be connected to the spray gun (14) in a manner such as to allow liquid to be sucked out of the reservoir during use.

13. The device according to claim 12, **characterized in that** the spray gun (14) comprises an integrated connecting means disposed in order to produce screwless engagement with connection means cooperating with the cover (15) and by means of which the reservoir is detachably fastened to the spray gun (14).
